# FASCICULE DE BREVET EUROPEEN

(11) **EP 1 378 661 B1**
(45) Date de publication et mention de la délivrance du brevet: **11.01.2012**
(21) Numéro de dépôt: 03291638.9
(22) Date de dépôt: 03.07.2003
(51) Int. Cl.: F02N 11/08

(54) **système de démarrage à organe de contrôle séparé du démarreur**
Anlasssystem mit einer Steuervorrichtung getrennt von dem Anlasser
starting system with a control device separated of the starter

(30) Priorité: 03.07.2002 FR 0208306
(43) Date de publication de la demande: 07.01.2004
(73) Titulaire: VALEO EQUIPEMENTS ELECTRIQUES MOTEUR, 94017 Créteil Cedex (FR)
(72) Inventeur: Vilou, Gérard, 69160 Tassin la Demi Lune (FR)
(74) Mandataire: Gamonal, Didier

(56) Documents cités:
- EP-A- 0 012 046
- EP-A- 0 987 434
- EP-A- 1 041 275
- DE-A- 10 005 005
- DE-A- 10 059 902
- DE-A- 19 851 741
- US-A- 5 622 148
- US-B1- 6 268 670
- US-B1- 6 323 562
- "COAXIAL SOLENOID STARTING MOTOR DRIVES" 1 juin 1991 (1991-06-01), RESEARCH DISCLOSURE, KENNETH MASON PUBLICATIONS, HAMPSHIRE, GB, PAGE(S) 43901 , XP000206614 ISSN: 0374-4353 * page 1; figure 1 *

## Description

### Domaine technique de l'invention

L'invention concerne un système de démarrage comportant une batterie destinée à alimenter un démarreur, comportant un pignon mobile destiné à coulisser axialement sur un arbre de sortie rotatif entraîné en rotation par un moteur électrique et à coopérer avec une couronne dentée de démarrage, liée en rotation au vilebrequin du moteur thermique à démarrer tel que le moteur thermique d'un véhicule automobile, et des moyens électromagnétiques de commande du pignon.

### État de la technique

Comme représenté à la figure 1, un démarreur électrique selon l'art antérieur comporte un moteur électrique 1 mis en route par l'intermédiaire d'un contacteur 2. Une batterie 3 fournit l'énergie électrique nécessaire au démarrage. Elle est connectée au moteur 1 par un câble de puissance 4, par l'intermédiaire d'un contact 5 d'un relais de puissance, classiquement intégré dans le contacteur 2. La batterie 3 est également connectée au contacteur 2 par un câble de commande 6, par l'intermédiaire d'une clé de contact 7. Ainsi le démarreur est classiquement alimenté par deux câbles :
- le câble de puissance 4, connecté à une borne d'alimentation 8 du démarreur et fournissant le courant principal au moteur électrique 1 du démarreur. Ce câble est un câble de grosse section permettant de transmettre, sous une tension de 12 volts, 100 à 500 ampères en moyenne suivant la puissance du démarreur. Des pics d'intensité peuvent aller de 500 à plus de 1000 ampères selon les démarreurs.
- le câble de commande 6 du contacteur 2, connecté à une borne de commande 9 du démarreur. Ce câble est dimensionné pour un courant de 30 à 60 A.

Ainsi, la fermeture de la clé de contact 7 alimente le contacteur 2, provoquant la fermeture du contact 5 du relais de puissance et le démarrage du moteur électrique 1.

Le démarreur est classiquement équipé d'un lanceur muni d'un pignon mobile destiné à coopérer avec une couronne dentée de démarrage liée en rotation, éventuellement par l'intermédiaire d'un amortisseur de torsion à moyens élastiques à action circonférentielle, au vilebrequin d'un moteur thermique pour assurer le démarrage du moteur thermique tel que le moteur thermique d'un véhicule automobile. Le pignon est généralement monté à coulissement sur l'arbre de sortie, entre une position de repos, dans laquelle il est désengagé de la couronne dentée, et une position active de travail, dans laquelle il engrène avec la couronne dentée.
L'arbre de sortie est dans un mode de réalisation confondu avec l'arbre de sortie du moteur électrique. En variante, comme décrit dans le document FR A 2 787 833, un train à réducteur épicycloïdal intervient entre les deux arbres de sortie.
Le contacteur est dimensionné pour pouvoir accomplir quasi simultanément deux fonctions :
- Assurer le déplacement et la pénétration du pignon du démarreur dans la couronne de démarrage.
- Assurer le déplacement des pièces mobiles du contact de puissance 5.
Les efforts résistants à vaincre par l'électroaimant du contacteur pour fermer le contact de puissance 5 représentent environ 40 % de la totalité des efforts résistants. La masse et le volume du contacteur doivent être adaptés pour obtenir une telle performance et sont relativement élevés.

En outre, le courant absorbé, circulant dans le câble de commande 6, est important, typiquement de l'ordre de 30 à 60A. Il est donc nécessaire que les organes de commande, comme la clé de contact 7, soient adaptés et dimensionnés pour ces fortes intensités.

Par ailleurs, la commande du démarreur est généralement verrouillée par des capteurs de position. Par exemple, dans le cas d'un véhicule avec une boîte de vitesse automatique, un interrupteur, disposé en série avec la clé de contact 7 sur le câble de commande 6, interdit le démarrage pour une position du sélecteur de vitesse autre que « parking » ou « neutre ». Or, les capteurs de position ne peuvent accepter le passage d'un courant aussi important que celui du contacteur 2 du démarreur. Il est alors nécessaire de prévoir un relais auxiliaire en série avec la clé de contact. Ceci conduit à un surcoût et à un besoin de place supplémentaire pour intégrer un relais de plus dans les circuits électriques du véhicule.

De plus en plus souvent, sur les nouveaux véhicules, le démarreur n'est plus piloté directement par le conducteur par l'intermédiaire de la clé de contact 7. Un calculateur de servitude prend alors en charge, sur ordre du conducteur, par exemple par l'intermédiaire d'un badge, la mise en marche et l'arrêt du démarreur. Cette automatisation évite les fausses manoeuvres ou les sollicitations excessives du démarreur. En raison des fortes intensités absorbées par le circuit de commande du démarreur, il est alors indispensable d'interposer un relais auxiliaire entre le démarreur et le calculateur.

Dans les démarreurs connus, le câble de puissance 4 connectant la batterie 3 à la borne d'alimentation 8 du démarreur, reste en permanence sous tension, que le véhicule soit en marche ou au repos. Il y a donc un risque de court-circuit, soit par écrasement du câble de puissance, lors d'un accident de la route, soit par usure de l'isolant du câble de puissance sous l'effet des vibrations. Comme il s'agit d'un câble de forte section, le courant de court-circuit éventuel est très important et peut constituer un départ de feu dans le véhicule.

Pour limiter ce risque, certains véhicules possèdent un fusible entre le câble de puissance 4 et la batterie 3. Cependant, son efficacité est limitée car une telle protection ne fonctionne que lorsqu'il y a un court-circuit franc. Le fusible doit, de plus, être dimensionné de manière à ne pas fondre consécutivement au fonctionnement normal du démarreur, sachant que celui-ci peut absorber, dans certaines configurations de démarrage, jusqu'à 75% du courant de court-circuit.

De plus, dans des cas de consommation importante, par exemple en cas de démarrage à froid, la chute de tension dans le fusible provoque, à forte intensité, une baisse des performances du démarreur.

### Objet de l'invention

L'invention a pour but un démarreur ne présentant pas ces inconvénients et, en particulier, permettant de limiter les risques d'incendie liés au démarreur.

Une solution pourrait consister à remplacer le fusible situé entre le câble de puissance 4 et la batterie 3 par le contact de travail d'un relais de puissance, capable de supporter une intensité moyenne de 100 à 500A absorbée par le moteur électrique. Le bobinage du relais de puissance serait alors connecté en parallèle sur la batterie par l'intermédiaire de la clé de contact 7. Ainsi, la fermeture de la clé de contact 7 alimenterait simultanément le contacteur 2 du démarreur et le bobinage du relais de puissance, mettant ainsi sous tension le câble de puissance 4 par l'intermédiaire du contact de travail du relais de puissance. Le contact de travail du relais de puissance ne serait fermé que pendant les quelques secondes nécessaires au démarrage. Le câble de puissance 4 ne serait donc sous tension que pendant une courte période de quelques secondes, nécessaire au démarrage.

Selon l'invention, le moteur électrique est connecté à un câble de puissance connectant le démarreur à la batterie par l'intermédiaire de moyens d'interruption de puissance, un électroaimant, constituant les moyens électromagnétiques de commande du pignon, étant connecté à un câble d'alimentation connectant le démarreur à la batterie par l'intermédiaire de moyens de commutation, de faible puissance, le système comportant des moyens de contrôle pour commander séquentiellement les moyens de commutation et les moyens d'interruption de puissance, de manière à connecter temporairement la batterie aux câbles d'alimentation et de puissance pendant une période de démarrage.

Grâce à l'invention on remplace le contacteur classique par un électroaimant en sorte que le lanceur, auquel appartient le pignon, peut jouer le rôle de noyau plongeur et que le démarreur peut être plus compact radialement et simplifié.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
La figure 1 illustre un système de démarrage selon l'art antérieur.
La figure 2 représente un mode particulier de réalisation d'un système de démarrage selon l'invention.
Les figures 3a à 3c représentent, en fonction du temps, les formes d'onde de signaux S1 à S3, respectivement représentatifs de la position de la clé de contact, du transistor et de l'interrupteur du système selon la figure 2.

La demande de brevet DE19851741 A, décrit un dispositif de démarrage pour moteur à combustion interne, comprenant un moteur électrique de démarreur, un aimant d'enclenchement, un pignon de démarreur et un circuit logique. Le circuit logique commande de manière saccadée l'aimant d'enclenchement par l'intermédiaire d'un semi-conducteur pour engrener le pignon de démarreur dans la couronne dentée, jusqu'à ce que le pignon soit entièrement engrené. Le circuit logique commande l'alimentation du moteur de démarreur, d'une part à un couple réduit par l'intermédiaire d'une résistance série avec le moteur électrique pendant que l'aimant d'enclenchement engrène le pignon dans la couronne et d'autre part à un couple maximal lorsque le pignon du démarreur est complètement engrené dans la couronne dentée pour faire tourner le moteur à combustion interne.

La demande de brevet EP 1 041 275 A décrit un dispositif de démarrage pour démarrer un moteur à combustion interne comportant une couronne dentée, à l'aide d'un moteur de démarreur et d'un pignon entraîné par un arbre d'induit et destiné à engrener dans la couronne dentée du moteur à combustion interne. Le dispositif comprend en outre un mécanisme de préengrènement pour le pignon et un dispositif de commande et/ou de régulation avec une commande cadencée du mécanisme de préengrénement pour préengrèner le pignon dans la couronne à vitesse réduite. Il comprend en outre une commande du moteur de démarreur pour que lorsque le pignon se retrouve en position dent contre dent avec la couronne dentée, le moteur de démarreur soit tourné par un ' fonctionnement puisé pour tourner le pignon dans une position dent contre intervalle de la couronne. Le dispositif de commande et/ou de régulation après le début de l'engrènement, coupe tout d'abord l'alimentation du moteur du démarreur puis après un engrènement suffisamment profond, alimente le moteur pour fonctionner dans un premier temps avec une charge partielle et dans un deuxième temps en charge maximale.
La figure 4 illustre un autre mode de réalisation d'un système de démarrage selon l'invention.
La figure 5 illustre une variante de réalisation des signaux de la figure 3c.
La figure 6 représente un mode particulier de réalisation d'un démarreur pouvant être utilisé dans un système selon l'invention.

### Description de modes particuliers de réalisation.

Sur la figure 2, le moteur électrique 1 du démarreur 10 est alimenté par un câble de puissance 11 fixé sur une borne de connexion 12 du démarreur. L'interrupteur 5 interne au démarreur de la figure 1 est supprimé. Le contacteur 2 du démarreur selon la figure 1 est remplacé par un électroaimant 13, à un seul bobinage, alimenté par un câble d'alimentation 14 fixé sur une borne de connexion 15 du démarreur. L'électroaimant 13 a uniquement pour fonction de faire avancer le pignon mobile 32 (voir figure 6) dans la couronne dentée de démarrage 33 (figure 6) au moment du démarrage du moteur thermique, ici le moteur thermique d'un véhicule automobile. Le moteur électrique 1 est donc connecté en permanence au câble de puissance 11 et l'électroaimant au câble d'alimentation 14. Les câbles de puissance 11 et d'alimentation 14 sont, de préférence, solidaires du démarreur 10.

Les câbles de puissance 11 et d'alimentation 14 sont reliés à la batterie 3 par l'intermédiaire d'un boîtier 16, qui comprend un élément de commutation 17, de faible puissance, et un interrupteur 18, de forte puissance. Les câbles de puissance 11 et d'alimentation 14 peuvent être solidaires du boîtier 16. L'élément de commutation 17, de faible puissance, établit ou interrompt, suivant son état de conduction ou de blocage, la liaison entre la batterie 3 et le câble d'alimentation 14. Cet élément de commutation peut être réalisé par un ou plusieurs semi-conducteurs, par exemple par des transistors, notamment de type FET (dit aussi MOSFET) comme représenté sur la figure 2. L'interrupteur 18, de forte puissance, est destiné à établir ou à couper l'alimentation du câble de puissance 11 et du moteur électrique 1 du démarreur. L'interrupteur 18 peut être constitué par un contact d'un relais électromagnétique, comportant un bobinage 19, ou par des semi-conducteurs de puissance.
Le boîtier 16 est ici situé à proximité de la batterie et comporte donc des moyens d'interruption de puissance 18 et des moyens de commutation 17.

L'interrupteur 18 et l'élément de commutation 17 sont pilotés par des signaux de commande fournis par des moyens de contrôle comportant un circuit de commande 20. Le circuit de commande 20, qui est de préférence alimenté par la batterie 3, peut être réalisé par tout circuit électronique approprié, analogique ou numérique, par exemple à microprocesseur. Il reçoit des ordres d'activation ou de désactivation du démarreur soit directement par la clé de démarrage 7, soit, comme représenté sur la figure 2, par l'intermédiaire d'une unité électronique 21, qui peut faire partie du calculateur de gestion du moteur thermique du véhicule ou de tout autre calculateur gérant diverses fonctions dans le véhicule. La liaison entre le circuit de commande 20 et l'unité électronique 21, disposée ici dans un boîtier distinct du boîtier 16, peut être réalisée par l'intermédiaire de signaux électriques, radioélectriques ou optiques, éventuellement codés.

Un ordre de démarrage est donné par le conducteur qui actionne la clé de contact 7, connectée à une entrée de commande du circuit de commande 20 ou de l'unité électronique 21 (figure 2). La clé de contact peut être remplacée par tout élément équivalent permettant de fournir un ordre de démarrage au circuit de commande 20 ou à l'unité électronique 21, en particulier par tout système électromécanique actionné manuellement par le conducteur du véhicule.

Les figures 3a à 3c illustrent la commande de l'élément de commutation 17 (S2, figure 3b) et de l'interrupteur 18 (S3, figure 3c) par le circuit de commande 20, appartenant à des moyens de contrôle, en fonction de la position de la clé de contact 7 (S1, figure 3a).

Lorsqu'un ordre de démarrage est donné à un instant T0, par exemple par actionnement de la clé de contact 7, un signal de commande de démarrage S1, appliqué à l'entrée de commande de l'unité électronique 21 ou du circuit de commande 20, passe d'une première valeur (0 sur la figure 3a) à une seconde valeur (1 sur la figure 3a). Les signaux de commande S2, appliqués par le circuit de commande 20 à une électrode de commande de l'élément de commutation 17, passent alors d'une première valeur (0 sur la figure 3b) à une seconde valeur (1 sur la figure 3b), provoquant la conduction de l'élément de commutation 17. La batterie 3 est alors connectée au câble d'alimentation 14 et, en conséquence, aux bornes de l'électroaimant 13 du démarreur. Dans un premier mode de réalisation, la tension appliquée sur le câble d'alimentation est immédiatement la tension maximale fournie par la batterie. Ceci permet d'avoir une force d'attraction maximale de l'électroaimant et, sous l'effet de cette force, de déplacer le pignon 32 (figure 6) vers la couronne dentée 33. Si les dents du pignon arrivent en face des entre-dents de la couronne, le pignon pénètre directement dans cette dernière.

Par contre, si les dents du pignon arrivent en face des dents de la couronne dentée de démarrage, le pignon s'arrête contre la couronne, tout en restant soumis à la force électromagnétique produite par l'électroaimant 13.

Ultérieurement, à un instant T1 prédéterminé, les signaux de commande S3, qui sont appliqués par le circuit de commande 20 au bobinage 19 du relais, passent d'une première valeur (0 sur la figure 3c) à une seconde valeur (1 sur la figure 3c), provoquant la fermeture du contact associé constituant l'interrupteur de puissance 18. La batterie 3 est alors connectée au câble de puissance 11 et, en conséquence, aux bornes du moteur électrique 1 du démarreur. La durée T0 - T1 doit être suffisante pour que, à l'instant T1, le pignon 32 soit arrivé en appui contre la couronne dentée 33 ou ait déjà pénétré dans la couronne, quelles que soient les conditions de température, de charge de la batterie, d'état d'usure du démarreur, etc... En pratique, on choisira une valeur de la durée T0-T1 comprise entre 10 et 200 millisecondes.

Si le pignon 32 est en appui contre la couronne dentée 33, le moteur 1 commence alors à tourner et, dès que les dents du pignon passent en face des entre-dents de la couronne, le pignon, propulsé par la force magnétique de l'électroaimant 13, pénètre dans la couronne. De manière classique, le pignon 32, associé à un entraîneur 37 (figure 6) et à un dispositif de transmission débrayable 31, une roue libre à la figure 6 ou en variante un embrayage conique comme décrit dans le document FR A 2 826 696, est lié par l'intermédiaire de l'entraîneur 37 à l'arbre de sortie par des cannelures hélicoïdales qui, par effet de vissage, finissent de propulser le pignon jusqu'à une butée de travail 140 (figure 6) portée par l'arbre de sortie 34. Le pignon et l'arbre étant alors devenus solidaires, le démarreur commence à entraîner le moteur thermique du véhicule en rotation.

La première phase de la période de démarrage se termine à un instant T2, à partir duquel le circuit de commande 20 contrôle l'élément de commutation 17 de manière à réduire la tension moyenne disponible aux bornes de l'électroaimant 13 à une valeur Ur. Dans le mode de réalisation particulier illustré à la figure 3b, la réduction de la tension moyenne est obtenue par une modulation de largeur d'impulsions (PWM) de l'élément de commutation 17. U étant la tension de sortie de la batterie, ton la durée de conduction de l'élément de commutation et tc la durée d'un cycle de conduction, la tension réduite Ur est donnée par U (ton/tc). Le pignon étant engagé dans la couronne, la force d'attraction n'a plus qu'à être suffisante pour s'opposer à la force de rappel du pignon. C'est cette force qui dimensionne Ur. Le courant réduit qui en résulte évite l'échauffement de la bobine de l'électroaimant 13 et réduit la consommation de courant absorbée par le démarreur. On choisira, de préférence, un instant T2 ultérieur à l'instant T1, de sorte que le courant et, en conséquence, la force magnétique, soit suffisante malgré la chute de tension de la batterie provoquée par le courant d'appel du moteur électrique à l'instant T1. On évite ainsi le risque de désengagement du pignon. En pratique, on choisit T2=T1+50 à 500 millisecondes. La valeur de la tension Ur peut également tenir compte de la température, de la tension de la batterie, etc... Cette valeur peut aussi être régulée.
Les moyens de contrôle selon l'invention comportent donc avantageusement des moyens de modulation pour appliquer au câble 14 une tension ou un courant ayant une première valeur pendant une première phase et une seconde valeur inférieure à la première, tout ceci pendant la période de démarrage.
Grâce à cette disposition le fonctionnement du démarreur est fiable du fait que l'on évite le risque de désengagement du pignon. Cela permet également de réduire les usures et de ménager les pièces du démarreur.

Le circuit de commande 20 bloque (S2=0) l'élément de commutation 17 dès réception d'un ordre de fin de démarrage, à un instant T3, mettant fin à la seconde phase de la période de démarrage. Il peut également ouvrir l'interrupteur 18 (S3=0) à l'instant T3. Dans un mode de réalisation préférentiel (figure 3c), l'alimentation du moteur est coupée avec un décalage dT par rapport à l'instant T3, de manière à limiter la vitesse différentielle du dispositif de transmission débrayable 31 du démarreur, une roue libre à la figure 6. le décalage dT étant suffisant pour que le pignon 32 se désengage. En pratique, dT est, de préférence, compris entre 5 et 50 millisecondes. Ces dispositions favorisent l'utilisation d'un dispositif de transmission à embrayage conique.

Dans une variante de réalisation, le circuit de commande 20 ou l'unité électronique 21 peut générer lui-même l'ordre de démarrage dans le cadre d'un démarrage et d'un arrêt automatisé du moteur thermique du véhicule, par exemple du type connu sous le nom «Stop & Go».
Les moyens de contrôle intègrent donc des fonctions de démarrage et d'arrêt automatisées.

Le circuit de commande 20 ou l'unité électronique 21 peut générer lui-même un ordre de fin de démarrage, suite à la reconnaissance de la montée en régime du moteur thermique du véhicule, arrêtant ainsi automatiquement le démarreur.
Le circuit de commande 20 ou l'unité électronique 21 peut générer lui-même un ordre de fin de démarrage ou de non-exécution d'un ordre de démarrage suite au déclenchement d'un système de protection, de type connu, associé au démarreur ou au véhicule. Ces systèmes de protection concernent, par exemple, une surcharge électrique, mécanique ou thermique du démarreur, de fausses manoeuvres comme une tentative de démarrage alors que le moteur thermique fonctionne déjà, une tentative de démarrage alors qu'une vitesse est enclenchée, etc...
Les moyens de contrôle intègrent donc des fonctions de protection.

Le passage, à l'instant T2, à la tension réduite Ur peut être réalisé au moyen d'une résistance ballast.

La figure 4 illustre une variante de réalisation, dans laquelle la batterie 3 est connectée aux câbles d'alimentation 14 et de puissance 11 par un ensemble à relais 22 appartenant aux moyens de contrôle. L'ensemble à relais 22 comporte une entrée de commande connectée à la clé de contact 7. Le bobinage A d'un premier relais est connecté entre l'entrée de commande de l'ensemble 22 et la masse. Il contrôle deux contacts A1 et A2, normalement ouverts. Le bobinage B d'un second relais est connecté, en série avec le contact A2 et une résistance R, aux bornes de la batterie 3. Un condensateur C est connecté en parallèle sur le bobinage C, formant ainsi un circuit de temporisation avec la résistance R. Le bobinage B contrôle un contact B1 normalement fermé et un contact B2 normalement ouvert. Les contacts A1 et B1 sont connectés en série entre la borne positive de la batterie 3 et le câble d'alimentation 14. Une résistance ballast Rb est connectée en parallèle sur le contact B1. Le contact B2 constitue l'interrupteur de puissance 18 connecté entre la borne positive de la batterie et le câble de puissance 11.

La fermeture de la clé de contact 7 (instant T0) alimente le bobinage A du premier relais, provoquant immédiatement la fermeture des contacts A1 et A2. La fermeture du contact A1 met sous pleine tension le câble d'alimentation 14. La fermeture du second relais est temporisée par le circuit de résistance R et de capacité C. La durée de la temporisation correspond à l'intervalle de temps T0-T1, typiquement compris entre 10 et 200 millisecondes. Ainsi, à l'instant T1, le contact B2 se ferme et alimente le moteur électrique 1 par le câble de puissance 11. Simultanément, le contact B1 s'ouvre et le câble d'alimentation 14 n'est plus alimenté que par l'intermédiaire de la résistance ballast Rb, réduisant ainsi la tension appliquée aux bornes de l'électroaimant 13 du démarreur pendant la seconde phase de la période de démarrage.

Les forces magnétiques créées par l'électroaimant 13 sont directement liées au courant absorbé par celui-ci. Dans les modes de réalisation décrits ci-dessus, l'électroaimant est piloté en tension. Il faut alors prendre en compte les résistances du circuit (bobine de l'électroaimant, batterie, câblage) et de la tension de la batterie. Or, ces paramètres sont variables, notamment en fonction de la température, du niveau de charge de la batterie 3 et de son vieillissement. Dans un mode de réalisation préféré, dans lequel le circuit de commande 20 est un circuit à microprocesseur ou à microcontrôleur, ces paramètres sont mesurés ou calculés et pris en compte pour déterminer, par calcul ou à l'aide d'une table numérique, la tension nécessaire à l'obtention des forces magnétiques souhaitées. La précision du résultat dépend de la précision des mesures.

Dans une autre variante de réalisation, le circuit de commande 20 pilote l'électroaimant 13 en courant, avec une régulation en courant de type classique. Dans ce cas, une première valeur de courant est fournie à l'électroaimant pendant la première phase de démarrage, entre les instants T0 et T2. Un courant ayant une seconde valeur, inférieure à la première, est fourni à l'électroaimant pendant la seconde phase de la période de démarrage, après l'instant T2. L'utilisation d'une régulation en courant et non en tension pour le contrôle de l'électroaimant permet d'obtenir une meilleure précision des forces appliquées par l'électroaimant.

Comme représenté aux figures 3a à 3c, le circuit de commande 20 ou l'ensemble à relais 22 n'appliquent la pleine tension sur le moteur électrique 1 qu'à l'instant T1, afin de laisser le pignon pénétrer dans la couronne à vitesse réduite. On peut, en variante, alimenter le moteur électrique 1 avec une tension progressivement croissante, par exemple en utilisant une tension hachée, dont le rapport cyclique augmente progressivement à partir d'une valeur prédéterminée.

Dans un autre mode de réalisation particulier, illustré à la figure 5 et plus spécifiquement adapté à un interrupteur de puissance 18 à relais électromécanique, une brève réouverture de l'interrupteur 18 est prévue, à un instant T4, après sa première fermeture à l'instant T1. Typiquement, la durée T1-T4 de la première impulsion de tension appliquée au moteur électrique est comprise entre 1 et 10 millisecondes. Ceci permet de donner une première impulsion au moteur électrique, de façon à effectuer la rotation du pignon 32 nécessaire à sa pénétration dans la couronne dentée 33 si, à l'instant T1 le pignon est en appui sur la couronne, dent contre dent. En raison de l'inertie mécanique du moteur et de la courte durée T1-T4 de cette première impulsion, la vitesse atteinte par le moteur électrique est peu élevée. L'alimentation du moteur électrique 1 est ensuite rétablie à un instant T5, par une nouvelle fermeture de l'interrupteur 18. La durée T4-T5 de l'interruption suivant la première impulsion de tension est suffisamment longue pour que le pignon ait le temps de rentrer dans la couronne dentée et, typiquement, comprise entre 5 et 200 millisecondes. Les durées T1-T4 et T4-T5 peuvent être ajustées en fonction de la température, de la tension de la batterie, etc... À titre d'exemple, on peut augmenter la durée T1-T4 de l'impulsion à froid et la diminuer si la température est très élevée.

On peut, comme dans les démarreurs conventionnels, interposer un ressort entre le noyau plongeur de l'électroaimant et le pignon. Ce ressort, en se comprimant, laisse la possibilité au noyau plongeur de continuer sa course malgré le blocage du pignon contre la couronne. L'entrefer de l'électroaimant s'annulant, on dispose alors d'une force d'attraction plus élevée, ce qui permet de propulser plus efficacement le pignon dans la couronne dentée à l'instant T1.

Le système de démarrage selon l'invention comporte ainsi un démarreur 10 simplifié alimenté par un circuit électrique comportant un organe de contrôle séparé du démarreur. Le système décrit ci-dessus présente notamment les avantages suivants :
- Le démarreur 10 et les câbles d'alimentation 14 et de puissance 11 qui le connectent à la batterie sont hors tension en dehors des périodes de démarrage.
- L'automatisation du démarrage et la protection électrique du démarreur sont facilités par l'utilisation de moyens de contrôle comportant un circuit de commande 20 à microprocesseur ou à microcontrôleur et/ou utilisant des calculateurs (unité électronique 21) déjà existants dans le véhicule.
- Le circuit de commande 20 et l'unité électronique 21 opérant à faible courant, les relais auxiliaires nécessités par les courants de plusieurs ampères du contacteur conventionnel 2, sont supprimés.
- Le courant ou la tension d'alimentation de l'électroaimant 13 de bobine étant régulés et le déphasage entre le mouvement du pignon et l'alimentation du moteur électrique étant bien définis par une temporisation, la pénétration du pignon dans la couronne est facilitée. Il n'y a plus de risque d'avoir une alimentation du moteur électrique avant que le pignon n'ait eu le temps d'atteindre la couronne de démarrage et d'exercer une force d'appui suffisante.
- Il est possible d'utiliser un des microcontrôleurs du véhicule pour gérer la logique du système de démarrage, ce qui réduit le coût de l'installation.
- Le contacteur 2 des démarreurs selon l'art antérieur, avec sa double fonction de relais de puissance et d'actionneur, est remplacé par un simple électroaimant 13, de poids et de dimensions plus faibles, ce qui permet un allègement du démarreur et une amélioration de sa compacité.
- L'électroaimant 13, ayant moins de force à fournir, consomme moins de courant, ce qui autorise une section plus faible du câble d'alimentation 14.
- La suppression du relais de puissance 5 permet de simplifier le bornage. Les bornes de connexion 12 et 15 du démarreur peuvent ainsi être placées par exemple sur le palier avant 23, sur le palier arrière 24 ou sur la carcasse 137 du démarreur (figure 6)
- En l'absence du contact 5 du relais de puissance, l'électroaimant 13 se prête beaucoup plus facilement à une architecture coaxiale qu'un contacteur conventionnel.

À titre d'exemple, la figure 6 illustre un démarreur à architecture coaxiale pouvant être utilisé dans un système de démarrage selon l'invention. La moitié supérieure de la figure 6 représente la position de repos, tandis que la moitié inférieure de la figure 6 représente la position de travail du démarreur.

Dans cette figure, de manière précitée, le lanceur 29 comporte un pignon 32, un entraîneur 37 et un dispositif de transmission débrayable, sous la forme d'une roue libre 31, intervenant entre le pignon et l'entraîneur 37. L'entraîneur 37 comporte de manière connue un boîtier pour logement des galets de la roue libre intervenant entre le ce boîtier et un prolongement axial du pignon 32. En variante la roue libre est remplacée par un embrayage conique comme décrit dans le document FR A 2 826 696 précité ou dans le document FR A 2 826 695.

Dans tous les cas l'entraîneur comporte un prolongement cannelé intérieurement pour coopérer avec une cannelure complémentaire ménagée à la périphérie externe de l'arbre de sortie 34.

Globalement le démarreur comporte une carcasse 137, de forme tubulaire portant l'inducteur du moteur électrique 1. Cette carcasse est fermée par le palier avant 23 et par le palier arrière 24

Ces paliers sont conformés pour porter chacun des moyens de palier, tels que des roulements à aiguilles ou des paliers lisses pour supporter respectivement l'extrémité libre de l'arbre 34 et l'extrémité libre de l'arbre de sortie du moteur électrique portant l'induit du moteur électrique. Cet induit comporte, de manière connue un paquet de tôles rainurés pour le montage de conducteurs électriques, ici en forme d'épingles (non référencées) reliées à un collecteur sur lequel frotte des balais appartenant à un porte-balais porté par le palier arrière 24.

Le câble de puissance 11 alimente de manière précitée le moteur électrique. Des tirants 138 assurent la fixation des paliers 23, 24 avec la culasse 137 prise en sandwich entre les paliers 23, 24 et épaulée à cet effet.

Le palier avant 23 est configuré pour former un support 28 destiné ici à être fixé sur une partie fixe du véhicule. Ce support porte donc le palier arrière 24 et la carcasse 137 ici par l'intermédiaire des tirants 138.

Le support 28 présente un dégagement pour le passage de la couronne denté 33.

La bobine 25, circulaire, de l'électroaimant 13 est logée dans un circuit magnétique 26 en une ou plusieurs parties et dont la forme globale est un tore. La section de ce tore n'est pas fermée et laisse apparaître un entrefer 27 axial L'électroaimant 13 est logé dans le support 28 en entourant coaxialement le lanceur 29. Le support 28 est de préférence en matériau amagnétique.
Le lanceur 29 comporte de manière précitée le pignon 32 destiné à engrener avec la couronne dentée 33 et le dispositif de transmission de mouvement débrayable à roue libre 21 logée dans le boîtier de l'entraîneur 37.
L'arbre de sortie 34 est entraîné en rotation par un réducteur à train épicycloïdal 35 relié à l'arbre de sortie du moteur électrique comme décrit dans le document FR A 2 787 833 (US A 6 490 940)° auquel on se reportera pour plus de précisions.
Ainsi la couronne dentée intérieurement du réducteur est avantageusement munie à sa périphérie externe d'une couche en matériau souple intervenant entre la couronne et la carcasse 137 comme dans ce document. La couronne dentée porte également des plots (non référencés) en élastomère interposés entre la couronne et un rebord annulaire d'orientation transversal (non référencé) appartenant à la carcasse 137. Les plots permettent d'immobiliser la couronne dentée et jouent le rôle d'amortisseur de torsion entre la couronne et la carcasse 137. Le rebord de la culasse 137 permet d'immobiliser, en coopération avec un épaulement du support 28, le circuit magnétique 26 servant de support à la bobine 25.
Le réducteur comporte un pignon solidaire de l'arbre de sortie du moteur électrique. L'arbre de sortie du réducteur est solidaire de l'arbre de sortie 34.
Des satellites solidaires d'un porte-satellites interviennent entre le pignon du réducteur et la couronne dentée.
Le lanceur 29 joue le rôle de noyau plongeur par l'intermédiaire du boîtier du lanceur 37 en acier servant de culasse pour la fermeture du flux magnétique, engendré par l'électroaimant 13, et également par un capot de fermeture 30, également en acier . Ce capot 30 est fixé par sertissage sur la périphérie externe du boîtier du lanceur 37, qui en variante est du type de celui par exemple de la figure 5 du document FR A 2 826 695.

La bobine 25 et le circuit magnétique 26 sont donc logés dans le support 28 et entourent partiellement le dispositif de transmission à roue libre 31, lequel participe au circuit magnétique de l'électroaimant 13. Le capot 30 est séparé du circuit magnétique 26 par un entrefer radial 38.

Une force de rappel maintient le lanceur 29 en position de repos en dehors de la période de démarrage. Cette force est créée par un dispositif, non représenté sur la figure 6, de type mécanique (par exemple : ressort de compression, levier de verrouillage, friction débrayable...) ou de type magnétique (aimant permanent, par exemple).

L'excitation de la bobine 25 de l'électroaimant 13 crée un flux magnétique passant dans le circuit magnétique 26 et le lanceur 29. Les forces magnétiques qui en résultent dans l'entrefer 27 sont supérieures aux forces de rappel et provoquent l'attraction magnétique du lanceur en 29 en position de travail.

L'absence de contact de puissance et de connectique de puissance rend le démarreur peu encombrant et facile à monter. Il ne nécessite que peu de pièces.
En effet, en considérant Le document FR A 2 787 833 on voit que le démarreur est dépourvu de levier intervenant entre le lanceur et le contacteur monté au dessus du moteur électrique. Le démarreur est plus compact radialement, son support étant également plus compact radialement et simplifié.
Ce démarreur est aussi compact axialement.
La présence du dispositif de transmission à l'intérieur du circuit magnétique permet de simplifier la commande du pignon et de bénéficier d'un encombrement minimum.

On appréciera que les bornes de connexion peuvent être disposées aisément sur les paliers ou la carcasse dans le mode de réalisation de la figure 6 du fait que l'électroaimant 13 est implanté dans le support 28
On appréciera que l'invention fait appel à des moyens de contrôle.
Ces moyens de contrôle 20, 22 comportent avantageusement des moyens de modulation pour appliquer au câble d'alimentation 14 une tension ou un courant ayant une première valeur pendant une première phase (T0-T2) de la période de démarrage et une seconde valeur, inférieure à la première, pendant une seconde phase (T2-T3) de la période de démarrage.
Ces moyens de modulation dans un mode de réalisation comportent des moyens de modulation de largeur d'impulsions des moyens de commutation 17.

Les moyens de modulation comportent des moyens d'insertion d'une résistance additionnelle Rb entre la batterie 3 et le câble d'alimentation 14 pendant la seconde phase (T2-T3) de la période de démarrage.
Ces moyens de contrôle comportent avantageusement des moyens de détermination des valeurs précitées en fonction de la température et de l'état de charge de la batterie.

## Revendications

1. Système de démarrage comportant une batterie (3) destinée à alimenter un démarreur (10), comportant un pignon mobile (32) destiné à coulisser axialement sur un arbre de sortie (34) rotatif d'un moteur électrique (1) et à coopérer avec une couronne dentée (33), un entraîneur (37), un dispositif de transmission débrayable (31) intervenant entre le pignon et l'entraîneur (37), et des moyens électromagnétiques de commande du pignon, le pignon (32) étant lié par l'intermédiaire d'un entraîneur (37) à l'arbre de sortie par des cannelures hélicoïdales qui, par effet de vissage, finissent de propulser le pignon (32) jusqu'à une butée de travail (140) portée par l'arbre de sortie (34), le système étant **caractérisé en ce que** le moteur électrique (1) est connecté à un câble de puissance (11) connectant le démarreur (10) à la batterie (3) par l'intermédiaire de moyens d'interruption de puissance (18), un électroaimant (13), constituant les moyens électromagnétiques de commande du pignon, étant connecté à un câble d'alimentation (14) connectant le démarreur (10) à la batterie (3) par l'intermédiaire de moyens de commutation (17), de faible puissance, le système comportant des moyens de contrôle (20, 21 ; 22) pour commander séquentiellement les moyens de commutation (17) et les moyens d'interruption de puissance (18), de manière à connecter temporairement la batterie (3) aux câbles d'alimentation (14) et de puissance (11) pendant une période de démarrage et **en ce que** les moyens de contrôle (20, 21) intègrent des fonctions de protection et **en ce que** les moyens de contrôle comportent des moyens pour interrompre l'alimentation du moteur après une période prédéterminée (dT) à partir de la réception (T3) d'un ordre de fin de démarrage pour limiter la vitesse différentielle du dispositif de transmission débrayable (31) du démarreur (10).

2. Système selon la revendication 1, **caractérisé en ce que** les moyens de contrôle comportent des moyens (20) de blocage des moyens de commutation (17) dès réception (T3) d'un ordre de fin du démarrage.

3. Système selon l'une des revendications 1 et 2, **caractérisé en ce que** les moyens de contrôle (20, 22) comportent des moyens de modulation pour appliquer au câble d'alimentation (14) une tension ou un courant variable pendant la période de démarrage.

4. Système selon la revendication 3, **caractérisé en ce que** les moyens de contrôle (20, 22) comportent des moyens de modulation pour appliquer au câble d'alimentation (14) une tension ou un courant ayant une première valeur pendant une première phase (T0-T2) de la période de démarrage et une seconde valeur, inférieure à la première, pendant une seconde phase (T2-T3) de la période de démarrage.

5. Système selon la revendication 4, **caractérisé en ce que** les moyens de modulation comportent des moyens de modulation de largeur d'impulsions des moyens de commutation (17).

6. Système selon la revendications 4, **caractérisé en ce que** les moyens de modulation comportent des moyens d'insertion d'une résistance additionnelle (Rb) entre la batterie (3) et le câble d'alimentation (14) pendant la seconde phase (T2-T3) de la période de démarrage.

7. Système selon l'une quelconque des revendications 4 à 6, **caractérisé en ce que** les moyens de contrôle (20, 21) comportent des moyens de détermination des première et seconde valeurs en fonction de la température.

8. Système selon l'une quelconque des revendications 4 à 6, **caractérisé en ce que** les moyens de contrôle (20, 21) comportent des moyens de détermination des première et seconde valeurs en fonction de l'état de charge de la batterie.

9. Système selon l'une quelconque des revendications 4 à 8, **caractérisé en ce que** les moyens de contrôle (20) comportent des moyens pour alimenter le moteur (1) avant la fin de la première phase (T0-T2)de la période de démarrage.

10. Système selon la revendication 9, **caractérisé en ce que** les moyens de contrôle (20) comportent des moyens pour alimenter le moteur avec une tension progressivement croissante.

11. Système selon la revendication 9, **caractérisé en ce que** les moyens de contrôle (20) comportent des moyens pour alimenter le moteur sous pleine tension pendant une durée (T1-T4) de 1 à 10ms, puis interrompre l'alimentation du moteur pendant une durée (T4-T5) de 5 à 200ms et l'alimenter de nouveau sous pleine tension pendant le reste de la période de démarrage.

12. Système selon l'une quelconque des revendications 1 à 11, **caractérisé en ce que** les moyens d'interruption de puissance (18) et les moyens de commutation (17) sont disposés dans un boîtier (16) externe situé à proximité de la batterie (3).

13. Système selon la revendication 12, **caractérisé en ce que** les câbles de puissance (11) et d'alimentation (14) sont solidaires du boîtier (16) contenant les moyens d'interruption de puissance (18) et les moyens de commutation (17).

14. Système selon l'une quelconque des revendications 1 à 13, **caractérisé en ce que** les câbles de puissance (11) et d'alimentation (14) sont solidaires du démarreur (10).

15. Système selon l'une quelconque des revendications 12 à 14, **caractérisé en ce que** les moyens de contrôle (20, 22) sont disposés dans le boîtier (16) contenant les moyens d'interruption de puissance (18) et les moyens de commutation (17).

16. Système selon l'une quelconque des revendications 12 à 14, **caractérisé en ce que** les moyens de contrôle comportent au moins deux circuits électroniques (20, 21) disposés dans des boîtiers distincts.

17. Système selon la revendication 16, **caractérisé en ce que** les circuits électroniques (20, 21) des moyens de contrôle communiquent par l'intermédiaire de signaux électriques.

18. Système selon la revendication 16, **caractérisé en ce que** les circuits électroniques (20, 21) des moyens de contrôle communiquent par l'intermédiaire de signaux radioélectriques.

19. Système selon la revendication 16, **caractérisé en ce que** les circuits électroniques (20, 21) des moyens de contrôle communiquent par l'intermédiaire de signaux optiques.

20. Système selon la revendication 16, **caractérisé en ce que** les circuits électroniques (20, 21) des moyens de contrôle communiquent par l'intermédiaire de signaux codés.

21. Système selon l'une quelconque des revendications 1 à 20, **caractérisé en ce que** les moyens de contrôle (20, 21) intègrent des fonctions de démarrage et d'arrêt automatisés.

22. Système selon l'une quelconque des revendications 1 à 21, **caractérisé en ce que** le démarreur comporte une borne (15) de connexion au câble d'alimentation (14) et une borne (12) de connexion au câble de puissance (11).

23. Système selon la revendication 22, **caractérisé en ce que** les bornes de connexion (12, 15) sont disposées sur un palier avant (23) du démarreur.

24. Système selon la revendication 22, **caractérisé en ce que** les bornes de connexion (12, 15) sont disposées sur un palier arrière (24) du démarreur.

25. Système selon la revendication 22, **caractérisé en ce que** les bornes de connexion (12, 15) sont disposées sur une carcasse du démarreur.

26. Système selon l'une quelconque des revendications 1 à 25, **caractérisé en ce que** l'électroaimant est coaxial à une roue libre (31) formant le dispositif de de transmission débrayable (31).

27. Système selon la revendication 26, **caractérisé en ce qu'**il comporte un ressort de rappel disposé entre l'électroaimant et le pignon (32).

## Claims

1. Starting system comprising a battery (3) designed to power a starter (10), comprising a movable pinion (32) designed to slide axially on a rotary output shaft (34) of an electric motor (1) and to interact with a ring gear (33), a driver (37), a disengageable transmission device (31) intervening between the pinion and the driver (37), and electromagnetic means for controlling the pinion, the pinion (32) being connected by means of a driver (37) to the output shaft via helical splines which, by tightening effect, finish propelling the pinion (32) up to a working stop (140) supported by the output shaft (34), the system being **characterized in that** the electric motor (1) is connected to a power cable (11) connecting the starter (10) to the battery (3) via power-interruption means (18), an electromagnet (13), forming the electromagnetic means for controlling the pinion, being connected to a power-supply cable (14) connecting the starter (10) to the battery (3) via switching means (17), of low power, the system comprising control means (20, 21; 22) for sequentially controlling the switching means (17) and the power-interruption means (18), so as to temporarily connect the battery (3) to the power-supply cable (14) and power cable (11) for a starting period and **in that** the control means (20, 21) incorporate protection functions and **in that** the control means comprise means for interrupting the power supply of the motor after a predetermined period (dT) beginning with the receipt (T3) of an end-of-starting instruction in order to limit the differential speed of the disengageable transmission device (31) of the starter (10).

2. System according to Claim 1, **characterized in that** the control means comprise means (20) for immobilizing the switching means (17) on receipt (T3) of an end-of-starting instruction.

3. System according to one of Claims 1 and 2, **characterized in that** the control means (20, 22) comprise modulation means for applying to the power-supply cable (14) a voltage or a current that is variable during the starting period.

4. System according to Claim 3, **characterized in that** the control means (20, 22) comprise modulation means for applying to the power-supply cable (14) a voltage or a current that has a first value during a first phase (T0-T2) of the starting period and a second value, lower than the first, during a second phase (T2-T3) of the starting period.

5. System according to Claim 4, **characterized in that** the modulation means comprise means for modulating the pulse width of the switching means (17).

6. System according to Claim 4, **characterized in that** the modulation means comprise means for inserting an additional resistor (Rb) between the battery (3) and the power-supply cable (14) during the second phase (T2-T3) of the starting period.

7. System according to any one of Claims 4 to 6, **characterized in that** the control means (20, 21) comprise means for determining the first and second values as a function of the temperature.

8. System according to any one of Claims 4 to 6, **characterized in that** the control means (20, 21) comprise means for determining the first and second values as a function of the state of charge of the battery.

9. System according to any one of Claims 4 to 8, **characterized in that** the control means (20) comprise means for powering the motor (1) before the end of the first phase (T0-T2) of the starting period.

10. System according to Claim 9, **characterized in that** the control means (20) comprise means for powering the motor with a progressively increasing voltage.

11. System according to Claim 9, **characterized in that** the control means (20) comprise means for powering the motor at full voltage during a period (T1-T4) of 1 to 10 ms, and then interrupting the power supply of the motor for a period (T4-T5) of 5 to 200 ms, and powering it again at full voltage for the rest of the starting period.

12. System according to any one of Claims 1 to 11, **characterized in that** the power-interruption means (18) and the switching means (17) are placed in an external casing (16) situated close to the battery (3).

13. System according to Claim 12, **characterized in that** the power cable (11) and power-supply cable (14) are secured to the casing (16) containing the power-interruption means (18) and the switching means (17).

14. System according to any one of Claims 1 to 13, **characterized in that** the power cable (11) and power-supply cable (14) are secured to the starter (10).

15. System according to any one of Claims 12 to 14, **characterized in that** the control means (20, 22) are placed in the casing (16) containing the power-interruption means (18) and the switching means (17).

16. System according to any one of Claims 12 to 14, **characterized in that** the control means comprise at least two electronic circuits (20, 21) placed in distinct casings.

17. System according to Claim 16, **characterized in that** the electronic circuits (20, 21) of the control means communicate via electrical signals.

18. System according to Claim 16, **characterized in that** the electronic circuits (20, 21) of the control means communicate via radioelectric signals.

19. System according to Claim 16, **characterized in that** the electronic circuits (20, 21) of the control means communicate via optical signals.

20. System according to Claim 16, **characterized in that** the electronic circuits (20, 21) of the control means communicate via encoded signals.

21. System according to any one of Claims 1 to 20, **characterized in that** the control means (20, 21) incorporate automated starting and stopping functions.

22. System according to any one of Claims 1 to 21, **characterized in that** the starter comprises a terminal (15) for connection to the power-supply cable (14) and a terminal (12) for connection to the power cable (11).

23. System according to Claim 22, **characterized in that** the connection terminals (12, 15) are placed on a front bearing (23) of the starter.

24. System according to Claim 22, **characterized in that** the connection terminals (12, 15) are placed on a rear bearing (24) of the starter.

25. System according to Claim 22, **characterized in that** the connection terminals (12, 15) are placed on a casing of the starter.

26. System according to any one of Claims 1 to 25, **characterized in that** the electromagnet is coaxial with a free wheel (31) forming the disengageable transmission device (31).

27. System according to Claim 26, **characterized in that** it comprises a return spring placed between the electromagnet and the pinion (32).

## Patentansprüche

1. Startsystem mit einer Batterie (3), die einen Anlasser (10) versorgen soll, mit einem beweglichen Ritzel (32), das axial auf einer Drehausgangswelle (34) eines Elektromotors (1) gleiten soll und mit einem Zahnkranz (33), einem Mitnehmer (37), einer ausrückbaren Übersetzungsvorrichtung (31), die zwischen das Ritzel und den Mitnehmer (37) eingeschaltet ist, und elektromagnetischen Mitteln zum Steuern des Ritzels zusammenwirken soll, wobei das Ritzel (32) über einen Mitnehmer (37) mit der Ausgangswelle durch schraubenförmige Nuten verbunden ist, die durch Schraubeffekt das Ritzel (32) vollständig bis zu einem Arbeitsanschlag (140) antreiben, der von der Ausgangswelle (34) getragen ist, wobei das System **dadurch gekennzeichnet ist, dass** der Elektromotor (1) mit einem Leistungskabel (11) verbunden ist, das den Anlasser (10) mit der Batterie (3) über Leistungsunterbrechungsmittel (18) verbindet, wobei ein Elektromagnet (13), der die elektromagnetischen Mittel zum Steuern des Ritzels bildet, mit einem Versorgungskabel (14) verbunden ist, das den Anlasser (10) mit der Batterie (3) über Schaltmittel (17) mit geringer Leistung verbindet, wobei das System Steuermittel (20, 21; 22) zum sequentiellen Steuern der Schaltmittel (17) und der Leistungsunterbrechungsmittel (18) umfasst, um die Batterie (3) vorübergehend während einer Startperiode mit dem Versorgungskabel (14) und dem Leistungskabel (11) zu verbinden, und dass die Steuermittel (20, 21) Schutzfunktionen übernehmen, und dass die Steuermittel Mittel zum Unterbrechen der Versorgung des Motors nach einer vorbestimmten Periode (dT) ab dem Empfang (T3) eines Befehls für das Ende des Starts umfassen, um die differentielle Geschwindigkeit der ausrückbaren Übersetzungsvorrichtung (31) des Anlassers (10) zu begrenzen.

2. System nach Anspruch 1, **dadurch gekennzeichnet, dass** die Steuermittel Mittel (20) zum Blockieren der Schaltmittel (17) ab dem Empfang (T3) eines Befehls für das Ende des Starts umfassen.

3. System nach einem der Ansprüche 1 und 2, **dadurch gekennzeichnet, dass** die Steuermittel (20, 22) Modulationsmittel zum Anlegen einer variablen Spannung oder eines variablen Stroms an das Versorgungskabel (14) während der Startperiode umfassen.

4. System nach Anspruch 3, **dadurch gekennzeichnet, dass** die Steuermittel (20, 22) Modulationsmittel zum Anlegen einer Spannung oder eines Stroms mit einem ersten Wert während einer ersten Phase (T0-T2) der Startperiode und einem zweiten Wert, der geringer ist als der erste, während einer zweiten Phase (T2-T3) der Startperiode an das Versorgungskabel (14) umfassen.

5. System nach Anspruch 4, **dadurch gekennzeichnet, dass** die Modulationsmittel Mittel zur Impulsbreitenmodulation der Schaltmittel (17) umfassen.

6. System nach Anspruch 4, **dadurch gekennzeichnet, dass** die Modulationsmittel Mittel zum Einschalten eines zusätzlichen Widerstandes (Rb) zwischen die Batterie (3) und das Versorgungskabel (14) während der zweiten Phase (T2-T3) der Starperiode umfassen.

7. System nach einem der Ansprüche 4 bis 6, **dadurch gekennzeichnet, dass** die Steuermittel (20, 21) Mittel zur Bestimmung des ersten und des zweiten Werts in Abhängigkeit von der Temperatur umfassen.

8. System nach einem der Ansprüche 4 bis 6, **dadurch gekennzeichnet, dass** die Steuermittel (20, 21) Mittel zur Bestimmung des ersten und des zweiten Werts in Abhängigkeit vom Ladungszustand der Batterie umfassen.

9. System nach einem der Ansprüche 4 bis 8, **dadurch gekennzeichnet, dass** die Steuermittel (20) Mittel zum Versorgen des Motors (1) vor dem Ende der ersten Phase (T0-T2) der Startperiode umfassen.

10. System nach Anspruch 9, **dadurch gekennzeichnet, dass** die Steuermittel (20) Mittel zum Versorgen des Motors mit einer fortschreitend zunehmenden Spannung umfassen.

11. System nach Anspruch 9, **dadurch gekennzeichnet, dass** die Steuermittel (20) Mittel zum Versorgen des Motors mit voller Spannung während einer Dauer (T1-T4) von 1 bis 10 ms, dann zum Unterbrechen der Versorgung des Motors während einer Dauer (T4-T5) von 5 bis 200 ms und zum erneuten Versorgen desselben mit voller Spannung während des Rests der Startperiode umfassen.

12. System nach einem der Ansprüche 1 bis 11, **dadurch gekennzeichnet, dass** die Leistungsunterbrechungsmittel (18) und die Schaltmittel (17) in einem äußeren Gehäuse (16) angeordnet sind, das sich in der Nähe der Batterie (3) befindet.

13. System nach Anspruch 12, **dadurch gekennzeichnet, dass** das Leistungskabel (11) und das Versorgungskabel (14) mit dem Gehäuse (16), das die Leistungsunterbrechungsmittel (18) und die Schaltmittel (17) enthält, fest verbunden sind.

14. System nach einem der Ansprüche 1 bis 13, **dadurch gekennzeichnet, dass** das Leistungskabel (11) und das Versorgungskabel (14) mit dem Anlasser (10) fest verbunden sind.

15. System nach einem der Ansprüche 12 bis 14, **dadurch gekennzeichnet, dass** die Steuermittel (20, 22) im Gehäuse (16), das die Leistungsunterbrechungsmittel (18) und die Schaltmittel (17) enthält, angeordnet sind.

16. System nach einem der Ansprüche 12 bis 14, **dadurch gekennzeichnet, dass** die Steuermittel mindestens zwei elektronische Schaltungen (20, 21) umfassen, die in verschiedenen Gehäusen angeordnet sind.

17. System nach Anspruch 16, **dadurch gekennzeichnet, dass** die elektronischen Schaltungen (20, 21) der Steuermittel über elektrische Signale kommunizieren.

18. System nach Anspruch 16, **dadurch gekennzeichnet, dass** die elektronischen Schaltungen (20, 21) der Steuermittel über Funksignale kommunizieren.

19. System nach Anspruch 16, **dadurch gekennzeichnet, dass** die elektronischen Schaltungen (20, 21) der Steuermittel über optische Signale kommunizieren.

20. System nach Anspruch 16, **dadurch gekennzeichnet, dass** die elektronischen Schaltungen (20, 21) der Steuermittel über codierte Signale kommunizieren.

21. System nach einem der Ansprüche 1 bis 20, **dadurch gekennzeichnet, dass** die Steuermittel (20, 21) automatisierte Start- und Stoppfunktionen übernehmen.

22. System nach einem der Ansprüche 1 bis 21, **dadurch gekennzeichnet, dass** der Anlasser eine Klemme (15) zur Verbindung mit dem Versorgungskabel (14) und eine Klemme (12) zur Verbindung mit dem Leistungskabel (11) umfasst.

23. System nach Anspruch 22, **dadurch gekennzeichnet, dass** die Verbindungsklemmen (12, 15) an einem vorderen Lager (23) des Anlassers angeordnet sind.

24. System nach Anspruch 22, **dadurch gekennzeichnet, dass** die Verbindungsklemmen (12, 15) an einem hinteren Lager (24) des Anlassers angeordnet sind.

25. System nach Anspruch 22, **dadurch gekennzeichnet, dass** die Verbindungsklemmen (12, 15) an einem Rahmen des Anlassers angeordnet sind.

26. System nach einem der Ansprüche 1 bis 25, **dadurch gekennzeichnet, dass** der Elektromagnet zu einem Freilauf (31) koaxial ist, der die ausrückbare Übersetzungsvorrichtung (31) bildet.

27. System nach Anspruch 26, **dadurch gekennzeichnet, dass** es eine Rückstellfeder umfasst, die zwischen dem Elektromagneten und dem Ritzel (32) angeordnet ist.
